# EUROPÄISCHE PATENTSCHRIFT

(11) **EP 2 986 388 B1**
(45) Veröffentlichungstag und Bekanntmachung des Hinweises auf die Patenterteilung: **28.08.2019**
(21) Anmeldenummer: 14718390.9
(22) Anmeldetag: 16.04.2014
(51) Int. Cl.: B02C 4/42, B02C 4/02

(54) **WALZENBRECHER UND ANTRIEBSSTRANG DAFÜR**
ROLL CRUSHER AND POWER TRAIN THEREFOR
BROYEUR ET TRANSMISSION POUR CELA

(30) Priorität: 19.04.2013 DE 102013207093
(43) Veröffentlichungstag der Anmeldung: 24.02.2016
(73) Patentinhaber: Takraf GmbH, 04347 Leipzig (DE)
(72) Erfinder: SCHMIDT, Marko, 02977 Hoyerswerda (DE); PETACK, Burkhard, 01968 Senftenberg (DE); STENZEL, Thomas, 04934 Hohenleipisch (DE)
(74) Vertreter: Kailuweit & Uhlemann Patentanwälte Partnerschaft mbB
(86) Internationale Anmeldenummer: PCT/EP2014/057730
(87) Internationale Veröffentlichungsnummer: WO 2014/170372

(56) Entgegenhaltungen:
- EP-A1- 2 172 270
- WO-A1-2013/160220
- DE-A1- 1 908 484
- DE-C- 436 698
- DE-C- 848 007
- GB-A- 1 601 048
- US-A- 3 746 267

## Beschreibung

Die Erfindung bezieht sich auf einen Antriebsstrang für einen Walzenbrecher und einen Walzenbrecher aufweisend einen derartigen Antriebsstrang, wobei die Brecher als Zerkleinerungsmaschinen für Mineralien im Bergbau verwendbar sind.

Es sind verschiedene Arten von Walzenbrechern, die eine Untergruppe der Sizer sind, bekannt. Es wird unterschieden zwischen der Anzahl der Walzen und der Art des Antriebs der Walzen. Häufig kommen Doppelwalzenbrecher mit zwei Brechwalzen zum Einsatz. Diese haben einen einseitigen Antrieb, d.h. nur eine Walze wird angetrieben oder einen beidseitigen Antrieb. Durch eine Synchronisierung der beiden Brecherwellen können durch einen einseitigen Antrieb beide angetrieben werden. Im Antriebsstrang ist zwischen Motor und Brecher gewöhnlich ein Getriebe vorgesehen. Ein derartiger Brecher ist beispielsweise in der WO 2010/032037A vorgestellt. Nachteilig ist neben dem großen erforderlichen Bauraum eines derartigen Brechers auch der hohe Aufwand zur fluchtenden Ausrichtung des Antriebsstranges.

Sehr häufig kommen bei Zerkleinerungsmaschinen im Bergbau Direktantriebe zum Einsatz. Direktantrieb heißt hier, dass die Antriebskraft über Wellen und gegebenenfalls noch Getriebe oder Kupplungen übertragen wird. Daneben sind Walzenbrecher bekannt, bei denen die Motoren axial parallel zu den Brechwalzen neben dem Brecher angeordnet sind und die Kraftübertragung auf die Brechwalzen mittels Riementrieb erfolgt. Weiterhin ist bei dieser Ausführungsvariante die Achse einer der Brechwalzen parallel zur Achsrichtung verschiebbar ausgebildet, wodurch eine Überlastsicherung als auch eine Einstellbarkeit des Brechspaltes gewährleistet wird. Ein Beispiel für derartige Brecher ist im Prospekt "C800 series hybrid" der Firma Sandvik aus dem Jahre 2010 vorgestellt. Nachteilig ist der durch den Riementrieb resultierende Schlupf, der einen definierten Eingriffswinkel der beiden Brechwalzen zueinander unmöglich macht und zudem kann eine durchgehende Korngröße durch die Vergrößerung des Brechspaltes in Überlastsituationen nicht gewährleistet werden. Weiterhin benötigt der Riementrieb aufgrund der großen Riemenrollen einen erhöhten Sicherheitsaufwand, muss vor umherfliegendem Mineralbruch geschützt werden und ist zudem wartungsaufwendig.

Weiterhin ist in der DE 19 08 48 4 A1 ein Sinterbecher offenbart, dessen Aufbau derart gestaltet ist, dass der Rost und die Brecherwelle ohne großen Aufwand zugänglich sind. Dazu ist der Antrieb verschiebbar und kann aus Gründen der Zugänglichkeit in eine Rückzugsposition verfahren werden. Nachteilig ist die Brecherwelle direkt mit dem Antriebsgetriebe verbunden. Somit werden Lastspitzen, die in Überlastsituationen auftreten können, auf das Antriebsgetriebe und auf die Brecherwellenlager übertragen. Dies führt zu einem erhöhten Verschleiß dieser Komponenten.

Aufgabe der vorliegenden Erfindung ist somit, einen Antriebsstrang für einen Walzenbrecher vorzuschlagen, der eine kompakte Bauform des Walzenbrechers ermöglicht. Der Brecher soll zudem einfach aufgebaut und montierbar sein.

Der erfindungsgemäße Antriebsstrang für einen Walzenbrecher hat zumindest ein Getriebe und einen Motor, wobei der Motor direkt die Antriebswelle des Getriebes antreibt und die Abtriebswelle des Getriebes direkt den Walzenbrecher antreibt. Direkt angetrieben bedeutet im Kontext dieser Schrift, dass die Kraftübertragung schlupffrei erfolgt, also nicht über einen Riementrieb oder ähnliches. Antriebs- und Abtriebswelle sind auf der gleichen Seite des Getriebes angeordnet, weshalb der Motor und der Walzenbrecher auch auf der gleichen Seite des Getriebes angeordnet sein müssen. Erfindungsgemäß ist zwischen dem Motor und dem Getriebe eine Gelenkwelle angeordnet. Zwischen der Gelenkwelle und dem Motor, sowie zwischen der Gelenkwelle und dem Getriebe ist eine Kupplung angeordnet. Weiterhin ist zwischen der motorseitigen Kupplung und der Gelenkwelle eine gelagerte Zwischenwelle angeordnet. Vorteilhaft macht der Antriebsstrang so eine Kehre wodurch die Gesamtlänge eines Brechers erheblich reduziert werden kann.

Erfindungsgemäß ist zwischen Motor und Getriebe oder zwischen Getriebe und Walzenbrecher eine Gelenkwelle angeordnet ist. Durch den Einsatz der Gelenkwelle kann vorteilhaft der Motor bzw. der Brecher versetzt zum Getriebe angeordnet sein und somit ein Brecher noch kleiner konstruiert werden. Weiterhin vorteilhaft entfällt der Aufwand zur fluchtenden Ausrichtung der Motorwelle bzw. der Welle der Brechwalze zur jeweiligen Getriebewelle.

Weiterhin erfindungsgemäß ist zwischen Motor und Getriebe eine Kupplung, insbesondere eine Fluidkupplung angeordnet. Vorteilhaft kann so der Motor beim Anfahren erst Drehzahl und Drehmoment aufbauen, bevor eine Verbindung zur Brechwalze besteht.

Besonders bevorzugt ist zwischen der Fluidkupplung und der Gelenkwelle noch eine Zwischenwelle angeordnet. Diese ist bevorzugt in einer Abstützung auf einem Motorpodest, dem Grundrahmen oder am Brechergehäuse gelagert. Dadurch wird die Motorwelle teilentlastet und muss keine Kräfte aus der Funktion der Gelenkwelle aufnehmen. Die Fluidkupplung stützt sich somit vorteilhaft auf der Zwischenwelle und dem Motorlager ab.

Alternativ ist zwischen Gelenkwelle und Getriebe ebenfalls eine Kupplung, insbesondere eine Sicherheitskupplung angeordnet ist. Diese Kupplung löst sich bei Überlast und bildet somit vorteilhaft eine Überlastsicherung des Brechers.

Weiterhin vorteilhaft ist eine Bremse vorgesehen, die bei Betätigung den Antriebsstrang anbremst bzw. blockiert. Vorteilhaft kann so sichergestellt werden, dass bei Arbeiten im Brecher eine Bewegung der Brechwalzen ausgeschlossen werden kann. Ein Drehen der Brechwalzen ist beispielsweise durch die Änderung des Schwerpunktes der Walze durch das Entfernen von Brechwerkzeugen zu befürchten. Beispielsweise kann die Bremse eine am Getriebe montierte oder an einer anderen Position des Antriebsstranges angeordnete Scheibenbremse sein.

Der erfindungsgemäße Walzenbrecher hat mindestens zwei Brechwalzen wobei mindestens eine Brechwalze von einem erfindungsgemäßen zuvor beschriebenen Antriebsstrang angetrieben ist. Der Walzenbrecher kann so vorteilhaft erheblich kompakter ausgeführt werden, indem der/ die Motor(en) neben dem Gehäuse des Walzenbrechers angeordnet sind.

Besonders bevorzugt weist der Walzenbrecher zwei Brechwalzen auf, die beide über je einen Antriebsstrang angetrieben werden. Die Motoren sind in dieser Konfiguration beide unmittelbar neben dem Gehäuse des Walzenbrechers angeordnet. Zur Gewährleistung eines gleichbleibenden Eingriffswinkels beider Brechwalzen relativ zueinander können die Brechwalzen zudem durch Synchronräder verbunden sein. Die Synchronräder sind dabei zum Beispiel auf der nicht angetriebenen Seite der Brechwalzen nahe der Lagerung in der Gehäusewand des Walzenbrechers angeordnet.

In einer alternativen Ausgestaltung hat der Walzenbrecher zwei Brechwalzen, die über Synchronräder verbunden sind, wobei nur eine Brechwalze von einem Antriebsstrang angetrieben ist. Die Übertragung des Antriebsmomentes für die zweite Brechwalze erfolgt dann über die Synchronräder.

Die Wahl der konkreten Ausgestaltung des Walzenbrechers hinsichtlich der Alternativen ein oder zwei Antriebsstränge bzw. mit Synchronisation oder ohne hängt von den Anforderungen an den konkreten Brecher.

Besonders bevorzugt sind der bzw. die Motoren am Gehäuse des Walzenbrechers befestigt. Zudem können weiterhin bevorzugt auch das bzw. die Getriebe am Gehäuse des Walzenbrechers befestigt sein. Vorteilhaft kann so auf den Einsatz einer Grundplattform verzichtet werden, die aufgrund der mechanischen Anforderungen und der hohen Gewichte der anzuordnenden Baugruppen sehr stabil und damit kostenintensiv ausgeführt werden müsste und stattdessen das ohnehin äußerst stabil ausgeführte Brechergehäuse genutzt werden. Vorteilhaft kann somit auch das Gewicht des Walzenbrechers erheblich reduziert werden.

Alternativ können Walzenbrecher, Motor und Getriebe auf einem gemeinsamen Grundrahmen angeordnet sein. Dabei wird bevorzugt das Getriebe gelenkig verlagert, wodurch keine Zwangskräfte auf den Grundrahmen wirken. So muss der Grundrahmen vorteilhaft nicht mehr derart stabil ausgeführt werden, was die Kosten reduziert.

Ein Ausführungsbeispiel der Erfindung wird nachfolgend anhand von Figuren erläutert. Dabei zeigen:
Figur 1 einen erfindungsgemäßen Walzenbrecher mit zwei Brechwalzen und zwei erfindungsgemäßen Antriebssträngen,
Figur 2 eine detailliertere Darstellung des erfindungsgemäßen Antriebsstrangs, und
Figur 3 eine Draufsicht des Antriebsstrangs.

In Figur 1 ist ein erfindungsgemäßer Walzenbrecher mit zwei Antriebssträngen dargestellt. Der Walzenbrecher hat zwei Brechwalzen 3, die in einem Gehäuse 2 angeordnet sind. Auf einer Seite des Gehäuses 2, die senkrecht zu den Brechwalzen 3 steht, sind zwei Getriebe 4 angeordnet, deren Abtriebswellen koaxial zu den Brechwalzen 3 angeordnet und mit diesen verbunden sind.

Die Antriebswellen sind auf der gleichen Seite der Getriebe 4 wie die Abtriebswellen angeordnet, jedoch weiter Außen so dass die Achse der Welle neben das Gehäuse 2 des Walzenbrechers zeigt. Neben dem Gehäuse 2 sind zudem weitestgehend achsparallel zu den Brechwalzen 3 zwei Motoren 6 angeordnet, die jeweils über eine Gelenkwelle 8 eines der Getriebe 4 antreiben. Zwischen den Gelenkwellen 8 und den Motoren 6 ist jeweils noch eine Fluidkupplung 7 zwischengeschaltet. Die Fluidkupplung 7 verbessert das Anfahrverhalten bei Überschüttung des Walzenbrechers wesentlich. An beiden Enden der Gelenkwellen 8 befindet sich ein Gelenk 9.

Figur 2 zeigt eine nähere Darstellung eines erfindungsgemäßen Antriebsstrangs. Der Motor 6 ist über die Fluidkupplung 7 mit der Gelenkwelle 8 verbunden, wobei zwischen der Gelenkwelle 8 und dem Getriebe noch eine Sicherheitskupplung 11 angeordnet ist, die dem Überlastschutz dient. An den, dem Getriebe 4 abgewandten Enden der Brechwalze 3 sind Synchronräder 10 befestigt. Das Getriebe 4 ist auf einem Getriebepodest 41 und der Motor 6 ist auf einem Motorpodest 61 angeordnet.

Zwischen einem der Motoren 6 und einer der Fluidkupplungen 7 ist zudem eine Bremse 5 angeordnet, die als Scheibenbremse ausgeführt ist. Da die beiden Brechwalzen 3 über Synchronräder (in der Figur 1 nicht ersichtlich) synchronisiert sind, kann mit nur einer Bremse 5 in einem Antriebsstrang das gesamte System blockiert werden.

Figur 3 zeigt den Antriebsstrang in einer Draufsicht. Erkennbar ist der seitliche Versatz zwischen der Antriebswelle des Getriebes 4 und der Welle des Motors 6, der durch die Gelenkwelle 8 ausgeglichen wird.

Die Motoren 6 haben eine Leistung von 560 kW, bei einer Spannung von 6kV und arbeiten mit einer Nenndrehzahl von 1500 U/min und einem Drehmoment von 3,6 kNm. Die Getriebe 4 sind als dreistufige Stirnrad-Aufsteckgetriebe ausgeführt. Die Brechwalzen 3 haben einen Durchmesser von ca. 1,8m und eine Länge von 2,6m.

### Bezugszeichenliste

- 1: Grundrahmen
- 2: Gehäuse
- 3: Brechwalze
- 4: Getriebe
- 41: Getriebepodest
- 5: Bremse
- 6: Motor
- 61: Motorpodest
- 7: Fluidkupplung
- 8: Gelenkwelle
- 9: Gelenk
- 10: Synchronrad
- 11: Sicherheitskupplung

## Patentansprüche

1. Antriebsstrang für einen Walzenbrecher, aufweisend mindestens ein Getriebe (4) und einen Motor (6), wobei der Motor (6) direkt die Antriebswelle des Getriebes (4) antreibt und die Abtriebswelle des Getriebes (4) direkt den Walzenbrecher antreibt, wobei das Getriebe (4) derart ausgestaltet ist, dass An- und Abtriebswelle auf der gleichen Getriebeseite und somit auch Motor (6) und Walzenbrecher auf der gleichen Getriebeseite angeordnet sind, **dadurch gekennzeichnet, dass** zwischen Motor (6) und Getriebe (4) eine Gelenkwelle angeordnet (8) ist und sowohl zwischen Gelenkwelle (8) und Motor (6) als auch zwischen Gelenkwelle (8) und Getriebe (4) eine Kupplung angeordnet ist und zwischen der motorseitigen Kupplung und der Gelenkwelle (8) eine gelagerte Zwischenwelle angeordnet ist.

2. Antriebsstrang nach Anspruch 1, **dadurch gekennzeichnet, dass** eine Bremse (5) vorgesehen ist, die bei Betätigung den Antriebsstrang anbremst.

3. Walzenbrecher aufweisend mindestens zwei Brechwalzen (3), wobei mindestens eine Brechwalze (3) durch einen Antriebsstrang nach einem der vorangehenden Ansprüche angetrieben ist.

4. Walzenbrecher nach Anspruch 3, **dadurch gekennzeichnet, dass** der Walzenbrecher zwei Brechwalzen (3) aufweist, die beide über je einen Antriebsstrang angetrieben werden.

5. Walzenbrecher nach Anspruch 4, **dadurch gekennzeichnet, dass** die Brechwalzen (3) über Synchronräder verbunden sind.

6. Walzenbrecher nach Anspruch 3, **dadurch gekennzeichnet, dass** der Brecher zwei Brechwalzen (3) aufweist, die über Synchronräder verbunden sind und nur eine Brechwalze (3) von einem Antriebsstrang angetrieben ist.

7. Walzenbrecher nach einem der vorangehenden Ansprüche, **dadurch gekennzeichnet, dass** der bzw. die Motoren (6) am Gehäuse (2) des Walzenbrechers befestigt sind.

8. Walzenbrecher nach einem der vorangehenden Ansprüche, **dadurch gekennzeichnet, dass** das Getriebe (4) am Gehäuse (2) des Walzenbrechers befestigt ist.

9. Walzenbrecher nach einem der Ansprüche 3 bis 8, **dadurch gekennzeichnet, dass** Brecher, Motor (6) und Getriebe (4) auf einem gemeinsamen Grundrahmen (1) angeordnet sind.

## Claims

1. A drive train for a roller crusher, having at least one transmission (4) and a motor (6), wherein the motor (6) drives the drive shaft of the transmission (4) directly and the output shaft of the transmission (4) drives the roller crusher directly, wherein the transmission (4) is designed such that the drive and output shafts are arranged on the same side of the transmission (4) and thus the motor (6) and roller crusher are also arranged on the same side of the transmission, wherein an articulated shaft (8) is arranged between the motor (6) and the transmission (4) and a coupling is arranged both between the articulated shaft (8) and the motor (6) and between the articulated shaft (8) and the transmission (4) and a mounted intermediate shaft is arranged between the coupling on the motor shaft and the articulated shaft.

2. The drive train in accordance with claim 1, wherein a brake (5) is provided, which brakes the drive train upon actuation.

3. A roller crusher having at least two crushing rollers (3), wherein at least one crushing roller (3) is driven by a drive train in accordance with one of the preceding claims.

4. The roller crusher in accordance with claim 3, wherein the roller crusher has two crushing rollers (3), which are both driven via a drive train each.

5. The roller crusher in accordance with claim 4, wherein the crushing rollers (3) are connected via synchronizing wheels.

6. The roller crusher in accordance with claim 3, wherein the crusher has two crushing rollers (3), which are connected via synchronizing wheels and only one crushing roller (3) is driven by the drive train.

7. The roller crusher in accordance with any one of the preceding claims, wherein the motor (6) is fastened to a housing (2) of the roller crusher.

8. The roller crusher in accordance with any one of the preceding claims, wherein the at least one transmission (4) is fastened to a housing (2) of the roller crusher.

9. The roller crusher in accordance with any one of claims 3-8, wherein the crusher, motor (6) and at least one transmission (4) are arranged on a common basic frame (1).

## Revendications

1. Transmission pour un broyeur, comprenant au moins un entraînement (4) et un moteur (6), le moteur (6) entraînant directement l'arbre de transmission de l'entraînement (4) et l'arbre de sortie de l'entraînement (4) entraînant directement le broyeur, l'entraînement (4) étant conçu de sorte que les arbres de transmission et de sortie sont disposés sur le même côté d'entraînement, et ainsi que le moteur (6) et le broyeur sont disposés du même côté d'entraînement, **caractérisée en ce qu'**un arbre à cardan (8) est disposé entre le moteur (6) et l'entraînement (4), et **en ce qu'**un embrayage est disposé aussi bien entre l'arbre à cardan (8) et le moteur (6) qu'entre l'arbre à cardan (8) et l'entraînement (4), et un arbre intermédiaire monté est disposé entre l'embrayage côté moteur et l'arbre à cardan (8).

2. Transmission selon la revendication 1, **caractérisée en ce qu'**un frein est prévu (5), lequel frein freine la transmission lorsqu'il est actionné.

3. Broyeur comprenant au moins deux cylindres de broyage (3), au moins un cylindre de broyage (3) étant entraîné par une transmission selon l'une des revendications précédentes.

4. Broyeur selon la revendication 3, **caractérisé en ce que** le broyeur présente deux cylindres de broyage (3) qui sont entraînés chacun par une transmission.

5. Broyeur selon la revendication 4, **caractérisé en ce que** les cylindres de broyage (3) sont reliés par des roues synchrones.

6. Broyeur selon la revendication 3, **caractérisé en ce que** le broyeur présente deux cylindres de broyage (3), lesquels cylindres de broyage sont reliés par des roues synchrones et un seul cylindre de broyage (3) est entraîné par une transmission.

7. Broyeur selon l'une des revendications précédentes, **caractérisé en ce qu'**au moins un moteur (6) est fixé au boîtier (2) du broyeur.

8. Broyeur selon l'une des revendications précédentes, **caractérisé en ce que** l'entraînement (4) est fixé au boîtier (2) du broyeur.

9. Broyeur selon l'une des revendications 3 à 8, **caractérisé en ce que** le broyeur, le moteur (6) et l'entraînement (4) sont disposés sur un châssis de base commun (1).
